# EUROPÄISCHE PATENTSCHRIFT

(11) **EP 1 572 366 B1**
(45) Veröffentlichungstag und Bekanntmachung des Hinweises auf die Patenterteilung: **23.09.2009**
(21) Anmeldenummer: 03779988.9
(22) Anmeldetag: 19.11.2003
(51) Int. Cl.: B02C 1/00, D21D 1/30

(54) **VERFAHREN ZUR HERSTELLUNG VON GARNITUREN FÜR DAS MECHANISCHE BEARBEITEN VON WASSERHALTIGEM PAPIERFASERSTOFF**
METHOD FOR PRODUCING FILLINGS FOR MECHANICALLY PROCESSING PAPER PULP
PROCEDE DE FABRICATION DE GARNITURES POUR LE TRAITEMENT MECANIQUE DE MATIERE FIBREUSE HYDRATEE POUR LE PAPIER

(30) Priorität: 13.12.2002 DE 10258324
(43) Veröffentlichungstag der Anmeldung: 14.09.2005
(73) Patentinhaber: Voith Patent GmbH, 89522 Heidenheim (DE)
(72) Erfinder: LANGE, Werner, 89564 Auernheim (DE)
(86) Internationale Anmeldenummer: PCT/EP2003/012930
(87) Internationale Veröffentlichungsnummer: WO 2004/054717

(56) Entgegenhaltungen:
- DE-A- 19 603 548
- US-A- 4 681 270

## Beschreibung

Die Erfindung bezieht sich auf ein Verfahren zur Herstellung von Garnituren gemäß dem Anspruch 1.

Derart hergestellte Garnituren dienen vor allem dem Mahlen von Papierfasern, dem Dispergieren von Verunreinigungen im Papierfaserstoff oder dem Entstippen, also dem Auflösen von Papierfaseragglomeraten. Sie werden dann in Mahlmaschinen (Refinern), Entstippern oder Dispergern verwendet. Solche Maschinen haben mindestens einen Rotor und mindestens einen Stator mit entweder scheibenförmigen oder kegelförmigen Flächen, auf denen die Garnituren angebracht werden, so dass sich zwischen ihnen Spalte ausbilden können. Viele Garnituren weisen an den Arbeitsflächen Stege und Nuten auf, weshalb man auch von "Messer-Garnituren" spricht. Andere Garnituren, z.B. als Einsätze in Dispergern, haben die Form von Zahnringen. In der DE 195 23 704 A1 sind Dispergergamituren gezeigt und beschrieben. Es ist bekannt, dass neben der Form der Stege, Nuten und Zähne auch das Material, aus dem sie bestehen, Auswirkungen auf die Bearbeitung des Faserstoffs hat.

Bei der mechanischen Bearbeitung mit Hilfe solcher Garnituren liegen die Papierfasern in einer pumpfähigen Suspension, also mit einem Feststoffgehalt von etwa 2 - 8 % vor oder als zäher Stoff mit einem darüber liegenden Feststoffgehalt. Disperger arbeiten in der Regel bei einem Feststoffgehalt zwischen 15 und 25 %.

Die Garnituren sind einem Verschleiß ausgesetzt und müssen daher in bestimmten Intervallen ersetzt werden. Der Verschleiß kann aber auch schon vorher dazu führen, dass sich die Bearbeitungswirkung ändert. Form, insbesondere Kantenform, und Oberfläche der Garnituren haben nämlich einen überragenden Einfluss auf den Bearbeitungseffekt. Diese Veränderungen haben den Nachteil, dass von einem bestimmten Zeitpunkt an mit derselben Maschine nicht mehr optimal gearbeitet werden kann.

Es ist daher verständlich, dass für die Entwicklung von Garnituren ein beträchtlicher Aufwand getrieben wird, der sich in der Gestaltung ihrer Form und in der Auswahl des Materials niederschlägt. Dabei hat es sich gezeigt, dass Materialien, die für die Bearbeitungselemente besonders geeignet sind, Eigenschaften haben, die bei ihrer Verwendung für den Grundkörper der Garnitur sehr problematisch sein können. Insbesondere betrifft das Materialien, die sehr hart und spröde sind und daher nicht die für den Grundkörper notwendige Zähigkeit aufweisen. Ferner sind solche Materialien relativ teuer und aufwändig in der Herstellung und lassen sich im Vergleich zu normalen metallischen Werkstoffen nur mit großem Aufwand bearbeiten.

Der Grundkörper eines Bearbeitungswerkzeuges stellt die Verbindung der Bearbeitungselemente zu den übrigen Bauteilen, z. B. denen einer Mahlmaschine, her. Wegen der hohen Kräfte, die in einer solchen Mahlmaschine auftreten, werden an den Grundkörper hohe Festigkeitsanforderungen gestellt. Es muss auch möglich sein, ihn sicher mit der Mahlmaschine zu befestigen, wozu z.B. hochverspannte Schrauben erforderlich sind. Wegen dieser Anforderungen ist ein besonders festes und zähes Material erforderlich.

Aus der DE 196 03 548 A1 ist bereits ein Verfahren zur Herstellung von Garnituren bekannt, bei dem diese aus getrennt hergestellten Teilen zusammengefügt werden. Gemäß dieser Publikation kann dazu ein Hochtemperaturlötverfahren unter Vakuum verwendet werden. Diese an sich gut geeigneten Verfahren sind jedoch aufwändig in der Durchführung und führen zu nicht immer ausreichenden Festigkeiten.

In der WO 99/37402 A1 wird ein Verfahren zur Herstellung von Refinergamituren beschrieben, mit dem es zwar auch möglich ist, für die Messer ein anderes Material zu wählen als für die Grundplatte, es ist aber sehr aufwändig und kompliziert wegen der Vielzahl von Einzelteilen, die exakt zusammenzufügen sind.

Aus der US-A-681 270 ist ein weiteres Verfahren zur Herstellung von Mahlgarnituren bekannt. Auch hierbei werden zunächst die Mahlleisten separat hergestellt, in einer Platte eingesetzt und mit dieser durch Heftschweißen fest verbunden. Um ein solches Fügeverfahren durchzuführen, müssen die Mahlleisten an ihrer Unterseite mit Befestigungszungen versehen sein, die durch die Öffnungen in der Platte hindurchgesteckt werden, wonach sie an der Unterseite der Platte hervorstehen, damit anschließend das Schweißverfahren ausgeführt werden kann.

Der Erfindung liegt die Aufgabe zu Grunde, das Verfahren zur Herstellung von Garnituren so zu gestalten, dass die Herstellung wesentlich vereinfacht wird und dennoch besonders geeignete harte Materialien für hoch beanspruchte

Bearbeitungselemente verwendet werden können.

Diese Aufgabe wird durch die im Anspruch 1 genannten Merkmale gelöst.

Die für das Verfahren verwendet Maske kann aus einem Blech von gleichmäßiger Dicke bestehen, in das die Öffnungen durch Laserschneiden eingebracht worden sind. Dabei ist es leicht möglich, je nach Bedarf unterschiedliche Öffnungen für Garnituren mit unterschiedlicher Mahlwirkung anzufertigen. Da die Bearbeitungselemente zunächst separat hergestellt werden, ist es möglich, für diese optimale Werkstoffe zu verwenden und dabei die Form der Garnitur relativ einfach zu erzeugen. Mit Hilfe der Maske besteht nämlich die Möglichkeit, die Bearbeitungselemente präzise und sicher an den richtigen Stellen auf dem Grundkörper zu positionieren und während des anschließenden Arbeitsvorganges dort zu halten. Da in der Regel für eine Garnitur eine größere Anzahl von Bearbeitungselementen benötigt wird, ist es sinnvoll, das Einsetzen der Elemente in die Maske mit Hilfe einer automatisch arbeitenden Vorrichtung durchzuführen. Das Verfahren hat nicht nur den Vorteil der schnellen Durchführbarkeit und der guten Automatisierbarkeit, sondern bietet auch sehr gute Festigkeit, da die Bearbeitungselemente sowohl mit dem Grundkörper als auch mit der Maske verbunden werden können. Besonders geeignet ist dazu ein Hochtemperaturlötverfahren, mit dem sich ohne weiteres alle zu einer Bearbeitungeinheit gehörenden Verbindungen gleichzeitig herstellen lassen. Solche Verfahren werden zumeist bei sehr hohen Temperaturen durchgeführt, z.B. über 1000° C, vorzugsweise ca. 1050° C. Dabei wird mit Vorteil eine Schutzgasatmosphäre , z.B. Argon, verwenden; auch ein Vakuum ist denkbar, allerdings aufwändiger.

Die Umrisskontur der Maske kann etwas kleiner sein als die des zugehörigen Grundkörpers. Es können auch mehrere kleinere Masken einem einzigen Grundkörper zugeordnet werden, indem sie in Umfangsrichtung segmentiert werden. Das vereinfacht die mahltechnologische Gestaltung von Schrägmesser-Garnituren: Da die Messer solcher Garnituren auf einem Segment zueinander parallel sind, kann bei einer größeren Anzahl von Segmenten pro Grundkörper die Abweichung der Messerwinkel vom gewünschten Wert kleiner gehalten werden. Besonders ökonomisch ist es, den Grundkörper als

Stützrahmen auszubilden, mit tragenden Bereichen, in denen sich auch die Bohrungen für die Befestigungsschrauben befinden, die zum Anbringen in der Mahlmaschine benötigt werden. Ein solcher Stützrahmen kann aus aufeinander gelegten Blechlamellen aufgebaut sein (Sandwich-Konstruktion); bei denen die Befestigungslöcher schon vorhanden sind. Das Sandwich, die Maske und die Bearbeitungselemente können in einem Arbeitsgang miteinander verlötet werden.

Die Maske lässt sich in anderen Fällen vor Einsetzen der Bearbeitungselemente leicht mit dem Grundkörper, z.B. durch Schweißnähte verbinden.

Die aufwändige Bearbeitung der harten Strukturen an den Bearbeitungselementen kann oft entfallen, da die Präzision der so hergestellten Garnituren höher ist als z.B. bei konventionellen, also komplett gegossenen.

Die Erfindung wird erläutert an Hand von Zeichnungen. Dabei zeigen:
- Fig. 1: Teil einer Mahlgarnitur im erfindungsgemäßen Herstellungsverfahren;
- Fig. 2: Teil einer Mahlgarnitur nach Durchführung des erfindungsgemäßen Herstellungsvertahrens;
- Fig. 3: eine besondere Form der Bearbeitungselemente;
- Fig. 4: 90°-Segment einer Mahlgarnitur für Scheibenrefiner;
- Fig. 5: Mahlgarnitur im Schnitt mit speziellem Grundkörper;
- Fig. 6: Teil eines mit einer Mahlgarnitur versehenen Kegelrefiners;
- Fig. 7: Teil einer erfindungsgemäß hergestellten Disperger- oder Entstippergarnitur;
- Fig. 8: eine Variante der in Fig. 7 gezeigten Garnitur.

Fig. 1 zeigt einen Teil eines Grundkörpers 1, der mit einer Maske 3 belegt ist, wobei die Verbindung hier durch Schweißnähte 7 oder Schweißpunkte hergestellt wird. Die Maske 3 ist mit einer größeren Anzahl von durchgehenden Öffnungen 4 versehen. Dabei ist in die ganz links gezeichnete Öffnung bereits ein Bearbeitungselement 5 eingesetzt. Die Bearbeitungselemente 5 sind leistenförmig und können z.B. aus gewalzten Profilen hergestellt sein. Sie haben eine über die Höhe konstante Fläche, die also auch der des Fußes 6 entspricht. Die Öffnungen 4 und die Form des Fußes 6 sind so aufeinander abgestimmt, dass sich das Bearbeitungselement 5 spielfrei in die Öffnung 4 einsetzen lässt. Da ein Hochtemperaturlötverfahren durchgeführt wird, kann das Lot vor dem Einsetzen auf die entsprechenden Flächen bereits aufgetragen werden. Dabei können mit Vorteil Lötdepots in Form kleiner Vertiefungen oder Nuten in den zu verbindenden Bauteilen angelegt weden (hier nicht gezeichnet).

Die Maske 3 kann auch in einem entsprechend geformten Grundkörper eingelassen, also eingebettet sein.

Die Fig. 2, die eine fertige Garnitur 2 perspektivisch und geschnitten darstellt, zeigt, dass die Lötfläche 9 ( als verdickte Linien gezeichnet) die Bearbeitungselemente 5 sowohl mit dem Grundkörper 1 als auch mit der Maske 3 verbindet. Da die Beanspruchung der Garnitur im Betrieb relativ hoch sein kann, ist diese großflächige Verbindung ein besonderer Vorteil. Die Lötfläche 9' erstreckt sich hier auch noch über die Kontaktflächen zwischen Maske 3 und Grundkörper 1, was aber nicht immer erforderlich ist und den Bearbeitungsaufwand erhöht. Die Dicke c der Maske 3 ist in der Regel zwischen 2 und 10 mm groß. Die in Fig. 2 teilweise gezeigte Garnitur 2 kann z.B. als Mahlsegment (s. Fig. 4) für einen Scheibenrefiner verstanden werden, das bekanntlich eine Vielzahl von leistenförmigen Bearbeitungselementen 5 enthält. Solche Garnituren werden auch Messer-Garnituren genannt. Sie sind mit Schraubenlöchern 10 versehen und werden auf den Rotor oder den Stator eines Scheibenrefiners aufgeschraubt. Bekanntlich handelt es sich dabei um Verschleißteile, die also in bestimmten Abständen erneuert werden müssen.

Fig. 3 zeigt eine Möglichkeit, die Form der Bearbeitungselemente 5' speziell zu gestalten, was durch das erfindungsgemäße Verfahren erleichtert wird. Die z.B. beim Rotor in Bewegungsrichtung (Pfeil 18) vorn liegende Schnittkante hat an der Oberseite gegenüber der der Bewegungsrichtung parallelen Ebene einen Winkel α zwischen 0 und 10° und an der Vorderseite gegenüber der dazu senkrechten Ebene einen Winkel γ von ebenfalls zwischen 0 und 10°. Das beugt der unerwünschten Kantenabrundung vor.

In der Fig. 5 ist der Aufbau einer speziellen Ausführungsform einer erfindungsgemäß hergestellten Garnitur im Schnitt dargestellt. Man erkennt, dass der Grundkörper 1" bei dem hier gezeigten Beispiel aus drei aufeinander gelegten Blechlamellen 19, 19', 19" besteht, die jeweils die gleiche Dicke (z.B. 6 mm) haben können. Die oben gezeichnete Blechlamelle 19 ist - durch Hochtemperaturlöten - mit einer Unterplatte 20 und diese wiederum mit der Maske 3 verbunden, die - wie bereits beschrieben mit Bearbeitungselementen 5 versehen wurde. Der Grundkörper 1" ist nicht massiv gestaltet, sondern als Stützrahmen aufgebaut mit tragenden Bereichen, in denen sich auch die Schraubenlöcher 10 befinden. Zwischen den tragenden Bereichen werden in den-Blechlamellen 19, 19', 19" Hohlräume 21 frei gelassen, was Gewicht und Materialkosten einspart. Die Unterplatte 20 ist den Festigkeitsanforderungen entsprechend dimensioniert (eventuell auch gleich dick wie die Blechlamellen 19, 19', 19") und kann die von der Mahlung herrührenden Druckkräfte über den Hohlräumen 21 aufnehmen. Die Blechlamellen 19, 19' und 19" können im selben Arbeitsgang miteinander und mit der Unterplatte 20 verlötet werden, in dem auch die Bearbeitungselemente 5 in der Maske 3 verankert werden. Der schichtenweise Aufbau des Grundkörpers 1 " hat insbesondere den Vorteil, dass sich seine Herstellung verbilligen lässt und dass er leichter wird. Die Außenkontur, die Hohlräume 21 und die Schraubenlöcher 10 lassen sich günstig durch Laser-Schneiden erzeugen.

Es ist auch ohne weiteres möglich, das erfindungsgemäße Verfahren anzuwenden, wenn eine Garnitur für einen Kegelrefiner gefertigt werden soll. Dann hat der Grundkörper 1' - wie Fig. 6 zeigt - die Form eines Kegelstumpfes oder eines Teils davon. Auch dieser kann mit einer Maske 3 versehen werden, in die dann in der bereits beschriebenen Weise die Bearbeitungselemente 5 einzusetzen und zu befestigen sind. An der Fig. 6 ist auch erkennbar, dass die nach dem beschriebenen Verfahren gefertigten Garnituren sowohl zum Rotor 11 als auch zum Stator 12 gehören können. Bei den meisten Refinern werden bekanntlich Rotor und Stator mit Messergarnituren versehen. Die zu mahlende Suspension 14 wird zwischen den Messern durch die Maschine hindurchgeführt. Der Rotor 11 wird durch die Welle 13 angetrieben.

Es gibt auch Anwendungsfälle im Bereich der Dispergierung und Entstippung von Papierfaserstoff, bei dem Garnituren verwendet werden, die mit hoch beanspruchten zahnförmigen Bearbeitungselementen versehen sind. Auch hier kann das erfindungsgemäße Verfahren angewendet werden. So zeigen die Fig. 7 und 8 je einen Grundkörper 1 mit einer aufgelegten Maske 3 und eine Anzahl von bereits eingesetzten Bearbeitungselementen. Dabei sind exemplarisch einige verschiedene Zahnformen dargestellt, z.B. einfache kubische Zähne 15 oder abgeschrägte Zähne 16, die als Bearbeitungselemente im Sinne der Erfindung dienen. Eventuell ist abzuwägen, ob eine größere Anzahl von einfach geformten, leicht zu fertigenden Einzelzähnen verwendet wird oder ob mehrere Zähne in größeren oder kleineren Zahngruppen 17, 17' zusammengefasst und dann in die Maske 3 eingesetzt werden sollen. Die Herstellung einer solchen Garnitur ist ähnlich, wie bereits beschrieben, d.h. die Füße der Bearbeitungselemente 5', also der Zähne oder Zahngruppen, und die Öffnungen in der Maske 3 haben etwa die gleiche Form, so dass ein Einsetzen der Bearbeitungselemente 5' erfolgen kann. Anschließend erfolgt wieder die endgültige Fixierung der Bearbeitungselemente mit der Maske 3 und dem Grundkörper 1.

Als Material für die Bearbeitungselemente können harte spröde Metalllegierungen verwendet werden, die für Faserbearbeitung optimiert wurden. Sie können auch nach dem Hochtemperäturlöten oder währenddessen gehärtet werden. Zum Beispiel kann nach dem Hochtemperaturlöten die Abkühlung so schnell vorgenommen werden, dass bei Verwendung von Kohlenstoffstählen die Bearbeitungselemente thermisch aushärten.

Der Grundkörper kann aus relativ zähem Cr-Ni-Stahl bestehen. Da er zur Faserstoffsuspension hin durch Maske und Bearbeitungselemente abgedeckt wird, kann er auch aus nicht korrosionsbeständigem Stahl hergestellt werden, was die Kosten weiter reduziert. Eine weitere Möglichkeit ist die Beschichtung des Grundkörpers mit korrosionsbeständigem Material.

Die Maske kann mit Vorteil aus relativ zähem Cr-Ni-Stahlblech hergestellt werden, in das die Öffnungen durch Laser eingeschnitten wurden.

## Patentansprüche

1. Verfahren zur Herstellung von Garnituren (2) für das mechanische Bearbeiten, insbesondere Mahlen von wasserhaltigem Papierfaserstoff, die sich zusammensetzen aus
- mindestens einem Grundkörper (1, 1', 1") und
- mindestens einer bei der betriebsmäßigen Benutzung der Garnitur (2) vom Faserstoffmaterial berührten Bearbeitungseinheit, welche eine Mehrzahl von durch Bearbeitungselemente (5, 5') gebildete Vorsprünge aufweist,
wobei folgende Schritte durchgeführt werden,
die Bearbeitungselemente (5, 5') werden separat hergestellt,
eine Maske (3) wird hergestellt, die mit durchgehenden Öffnungen (4) versehen ist, deren Form der des Fußes (6) der Bearbeitungslemente (5, 5') entspricht, die Bearbeitungselemente (5, 5') werden in die Öffnungen (4) der Maske (3) eingesetzt,
Bearbeitungselemente (5, 5') und Maske (3) werden durch ein Hochtemperaturlötverfahren fest miteinander verbunden und
die Maske (3) wird mit dem Grundkörper (1, 1', 1") verbunden.

2. Verfahren nach Anspruch 1,
**dadurch gekennzeichnet,**
**dass** die festen Verbindungen der Bearbeitungselemente (5, 5') mit der Maske (3) durch einen Verfahrensschritt hergestellt werden, bei dem die Bearbeitungselemente (5, 5') auch mit dem Grundkörper (1, 1', 1") verbunden werden.

3. Verfahren nach einem der voranstehenden Ansprüche,
**dadurch gekennzeichnet,**
**dass** das Hochtemperaturlötverfahren bei einer Temperatur über 1000° C durchgeführt wird.

4. Verfahren nach Anspruch 3,
**dadurch gekennzeichnet,**
**dass** das Hochtemperaturlötverfahren unter Vakuum oder Schutzgasatmosphäre durchgeführt wird.

5. Verfahren nach einem der voranstehenden Ansprüche,
**dadurch gekennzeichnet,**
**dass** durch den Arbeitsgang, bei dem Bearbeitungselemente (5, 5') und Maske (3) miteinander verbunden werden, gleichzeitig eine Verbindung von Maske (3) und Grundkörper (1, 1', 1") an deren Kontaktflächen hergestellt wird.

6. Verfahren nach einem der voranstehenden Ansprüche,
**dadurch gekennzeichnet,**
**dass** ein Grundkörper (1") hergestellt wird, der als Stützrahmen gestaltet ist, mit tragenden Bereichen, in denen sich Schraubenlöcher (10) für Befestigungsschrauben befinden können.

7. Verfahren nach Anspruch 6,
**dadurch gekennzeichnet,**
**dass** der Grundkörper (1") aus übereinander liegenden, miteinander verbundenen Schichten, insbesondere Blechlamellen (19, 19', 19"), aufgebaut wird.

8. Verfahren nach Anspruch 7,
**dadurch gekennzeichnet,**
**dass** die Schichten, insbesondere Blechlamellen (19, 19', 19"), miteinander verlötet werden und dass das gleichzeitig mit dem Verlöten von Bearbeitungselementen (5, 5') und Maske (3) durchgeführt wird.

9. Verfahren nach einem der voranstehenden Ansprüche,
**dadurch gekennzeichnet,**
**dass** die Bearbeitungselemente (5, 5') beim Abkühlen nach dem Hochtemperaturlöten gehärtet werden.

10. Verfahren nach einem der voranstehenden Ansprüche,
**dadurch gekennzeichnet,**
**dass** die bei betriebsmäßiger Benutzung der Garnitur (2) vom Faserstoff berührten Flächen der Bearbeitungselemente (5, 5') bei oder unmittelbar nach dem Hochtemperaturlöten oberflächenbehandelt werden.

11. Verfahren nach Anspruch 10,
**dadurch gekennzeichnet,**
**dass** die Oberflächenbehandlung die Härte und/oder Verschleißfestigkeit der Bearbeitungselemente (5, 5') erhöht.

12. Verfahren nach Anspruch 10 oder 11,
**dadurch gekennzeichnet,**
**dass** Hochtemperaturlötung und Oberflächenbehandlung im selben Ofen durchgeführt werden.

13. Verfahren nach einem der voranstehenden Ansprüche,
**dadurch gekennzeichnet,**
**dass** Bearbeitungselemente (5, 5') und Grundkörper (1, 1', 1") aus unterschiedlichen Materialien hergestellt werden.

14. Verfahren nach einem der voranstehenden Ansprüche,
**dadurch gekennzeichnet,**
**dass** Grundkörper (1, 1', 1") und Maske (3) aus Materialien hergestellt werden, deren Wärmeausdehnungskoeffizienten mit einer Toleranz von ± 10 % gleich sind.

15. Verfahren nach einem der voranstehenden Ansprüche,
**dadurch gekennzeichnet,**
**dass** die Maske (3) aus einem Blech hergestellt wird und dass die Öffnungen (4) durch Laserschneiden eingebracht werden.

16. Verfahren nach Anspruch 15,
**dadurch gekennzeichnet,**
**dass** die Außenkontur des Bleches so gewählt wird, dass sie im Wesentlichen der Außenkontur des Grundkörpers (1, 1', 1") entspricht.

17. Verfahren nach Anspruch 15,
**dadurch gekennzeichnet,**
**dass** die Maske (3) in den Grundkörper (1, 1', 1") eingebettet wird.

18. Verfahren nach einem der voranstehenden Ansprüche,
**dadurch gekennzeichnet,**
**dass** die Maske (3) aus einer Cr-Ni-Stahl-Legierung hergestellt wird.

19. Verfahren nach einem der voranstehenden Ansprüche,
**dadurch gekennzeichnet,**
**dass** die Bearbeitungselemente (5, 5') sich senkrecht zum Grundkörper (1, 1', 1") erstreckende, leistenförmige Erhebungen sind, zwischen denen sich Nuten (8) befinden.

20. Verfahren nach Anspruch 19,
**dadurch gekennzeichnet,**
**dass** der Überstand der leistenförmigen Erhebungen über der Maske (3) zwischen 2 und 20 mm beträgt.

21. Verfahren nach Anspruch 19 oder 20,
**dadurch gekennzeichnet,**
**dass** die Breite der leistenförmigen Erhebungen zwischen 2 und 30 mm, vorzugseise 2 und 10 mm, beträgt.

22. Verfahren nach einem der Ansprüche 1 bis 18,
**dadurch gekennzeichnet,**
**dass** die Bearbeitungselemente Zähne (15, 16) sind, die sich senkrecht zum Grundkörper (1, 1', 1") erstrecken.

## Claims

1. Method for producing fillings (2) for the mechanical treatment, in particular refining, of hydrated paper pulp, which are assembled from
- at least one base body (1, 1', 1") and
- at least one processing unit which is touched by the pulp material during the use of the fillings (2) in operation and which has a plurality of protrusions formed by processing elements (5, 5'),
the following steps being carried out:
the processing elements (5, 5') are produced separately,
a mask (3) is produced, which is provided with penetrating openings (4), the shape of which corresponds to that of the foot (6) of the processing elements (5, 5'),
the processing elements (5, 5') are inserted into the openings (4) in the mask (3),
processing elements (5, 5') and mask (3) are connected firmly to one another by a high-temperature brazing method, and
the mask (3) is connected to the base body (1, 1', 1").

2. Method according to Claim 1, **characterized in that** the firm connections of the processing elements (5, 5') to the mask (3) are produced by a method step in which the processing elements (5, 5') are also connected to the base body (1, 1', 1").

3. Method according to one of the preceding claims, **characterized in that** the high-temperature brazing method is carried out at a temperature above 1000°C.

4. Method according to Claim 3, **characterized in that** the high-temperature brazing method is carried out under vacuum or an inert gas atmosphere.

5. Method according to one of the preceding claims, **characterized in that**, by means of the operation in which processing elements (5, 5') and mask (3) are connected to one another, at the same time a connection of mask (3) and base body (1, 1', 1") at their contact surfaces is produced.

6. Method according to one of the preceding claims, **characterized in that** a base body (1") is produced which is configured as a supporting frame, having load-bearing regions in which screw holes (10) for fixing screws can be found.

7. Method according to Claim 6, **characterized in that** the base body (1") is constructed from layers lying one above another and connected to one another, in particular sheet metal laminations (19, 19', 19").

8. Method according to Claim 7, **characterized in that** the layers, in particular sheet metal laminations (19, 19', 19"), are brazed to one another, and **in that** this is carried out at the same time as the brazing of processing elements (5, 5') and mask (3).

9. Method according to one of the preceding claims, **characterized in that** the processing elements (5, 5') are hardened as they cool down after the high-temperature brazing.

10. Method according to one of the preceding claims, **characterized in that** the surfaces of the processing elements (5, 5') touched by the pulp during the use of the fillings (2) in operation are surface-treated during or immediately after the high-temperature brazing.

11. Method according to Claim 10, **characterized in that** the surface treatment increases the hardness and/or resistance to wear of the processing elements (5, 5').

12. Method according to Claim 10 or 11, **characterized in that** high-temperature brazing and surface treatment are carried out in the same oven.

13. Method according to one of the preceding claims, **characterized in that** processing elements (5, 5') and base body (1, 1', 1") are produced from different materials.

14. Method according to one of the preceding claims, **characterized in that** base body (1, 1', 1") and mask (3) are produced from materials of which the coefficients of thermal expansion are the same, with a tolerance of ±10%.

15. Method according to one of the preceding claims, **characterized in that** the mask (3) is produced from a sheet metal and **in that** the openings (4) are introduced by laser cutting.

16. Method according to Claim 15, **characterized in that** the external contour of the sheet metal is chosen such that it corresponds substantially to the external contour of the base body (1, 1', 1") .

17. Method according to Claim 15, **characterized in that** the mask (3) is embedded in the base body (1, 1',1").

18. Method according to one of the preceding claims, **characterized in that** the mask (3) is produced from a Cr-Ni-steel alloy.

19. Method according to one of the preceding claims, **characterized in that** the processing elements (5, 5') are strip-like elevations extending at right angles to the base body (1, 1', 1"), between which there are grooves (8).

20. Method according to Claim 19, **characterized in that** the projection of the strip-like elevations beyond the mask (3) is between 2 and 20 mm.

21. Method according to Claim 19 or 20, **characterized in that** the width of the strip-like elevations is between 2 and 30 mm, preferably 2 and 10 mm.

22. Method according to one of Claims 1 to 18, **characterized in that** the processing elements are teeth (15, 16) which extend at right angles to the base body (1, 1', 1").

## Revendications

1. Procédé de fabrication de garnitures (2) pour le traitement mécanique, notamment le broyage, de matière fibreuse de papier hydratée, qui se composent :
- d'au moins un corps de base (1, 1', 1") et
- d'au moins une unité de traitement en contact avec la matière fibreuse de papier lors de l'utilisation conforme de la garniture (2), qui présente une pluralité de saillies formées par des éléments de traitement (5, 5'),
dans lequel on effectue les étapes suivantes :
les éléments de traitement (5, 5') sont fabriqués séparément,
un masque (3) est fabriqué, lequel est pourvu d'ouvertures continues (4), dont la forme correspond à celle de la base (6) des éléments de traitement (5, 5'),
les éléments de traitement (5, 5') sont insérés dans les ouvertures (4) du masque (3),
les éléments de traitement (5, 5') et le masque (3) sont connectés fixement les uns aux autres par
un procédé de brasage à haute température, et le masque (3) est connecté au corps de base (1, 1', 1") .

2. Procédé selon la revendication 1,
**caractérisé en ce que**
les connexions fixes des éléments de traitement (5, 5') au masque (3) sont fabriquées par une étape de procédé dans laquelle les éléments de traitement (5, 5') sont également connectés au corps de base (1, 1', 1").

3. Procédé selon l'une quelconque des revendications précédentes,
**caractérisé en ce que**
le procédé de brasage à haute température est effectué à une température au-dessus de 1000°C.

4. Procédé selon la revendication 3,
**caractérisé en ce que**
le procédé de brasage à haute température est effectué sous vide ou sous une atmosphère de gaz protecteur.

5. Procédé selon l'une quelconque des revendications précédentes,
**caractérisé en ce que**
par la passe de travail dans laquelle les éléments de traitement (5, 5') et le masque (3) sont connectés les uns aux autres, on crée simultanément une connexion du masque (3) et du corps de base (1, 1', 1") au niveau de leurs surfaces de contact.

6. Procédé selon l'une quelconque des revendications précédentes,
**caractérisé en ce**
**qu'**un corps de base (1") est fabriqué, lequel est configuré sous forme de cadre de support, avec des zones porteuses, dans lesquelles on peut prévoir des trous de vis (10) pour des vis de fixation.

7. Procédé selon la revendication 6,
**caractérisé en ce que**
le corps de base (1") est constitué de couches superposées connectées les unes aux autres, notamment de lamelles de tôle (19, 19', 19").

8. Procédé selon la revendication 7,
**caractérisé en ce que**
les couches, notamment les lamelles de tôle (19, 19', 19") sont brasées les unes aux autres et **en ce que** ceci est réalisé simultanément au brasage des éléments de traitement (5, 5') et du masque (3).

9. Procédé selon l'une quelconque des revendications précédentes,
**caractérisé en ce que**
les éléments de traitement (5, 5') sont durcis lors du refroidissement après le brasage à haute température.

10. Procédé selon l'une quelconque des revendications précédentes,
**caractérisé en ce que**
les surfaces des éléments de traitement (5, 5') en contact avec la matière fibreuse lors de l'utilisation conforme de la garniture (2) sont soumises à un traitement de surface lors du brasage à haute température ou immédiatement après.

11. Procédé selon la revendication 10,
**caractérisé en ce que**
le traitement de surface augmente la dureté et/ou la résistance à l'usure des éléments de traitement (5, 5').

12. Procédé selon la revendication 10 ou 11,
**caractérisé en ce que**
le brasage à haute température et le traitement de surface sont effectués dans le même four.

13. Procédé selon l'une quelconque des revendications précédentes,
**caractérisé en ce que**
les élément de traitement (5, 5') et le corps de base (1, 1', 1") sont fabriqués en matériaux différents.

14. Procédé selon l'une quelconque des revendications précédentes,
**caractérisé en ce que**
le corps de base (1, 1', 1") et le masque (3) sont fabriqués en matériaux dont les coefficients de dilatation thermique sont identiques, à une tolérance près de ± 10%.

15. Procédé selon l'une quelconque des revendications précédentes,
**caractérisé en ce que**
le masque (3) est fabriqué en tôle et **en ce que** les ouvertures (4) sont pratiquées par découpage au laser.

16. Procédé selon la revendication 15,
**caractérisé en ce que**
le contour extérieur de la tôle est choisi de telle sorte qu'il corresponde essentiellement au contour extérieur du corps de base (1, 1', 1").

17. Procédé selon la revendication 15,
**caractérisé en ce que**
le masque (3) est encastré dans le corps de base (1 1' 1") .

18. Procédé selon l'une quelconque des revendications précédentes,
**caractérisé en ce que**
le masque (3) se compose d'un alliage de Cr-Ni-acier.

19. Procédé selon l'une quelconque des revendications précédentes,
**caractérisé en ce que**
les éléments de traitement (5, 5') sont des rehaussements en forme de baguette s'étendant perpendiculairement au corps de base (1, 1', 1"), entre lesquels se trouvent des rainures (8).

20. Procédé selon la revendication 19,
**caractérisé en ce que**
le dépassement des rehaussements en forme de baguette au-delà du masque (3) est compris entre 2 et 20 mm.

21. Procédé selon la revendication 19 ou 20,
**caractérisé en ce que**
la largeur des rehaussements en forme de baguette est comprise entre 2 et 30 mm, de préférence entre 2 et 10 mm.

22. Procédé selon l'une quelconque des revendications 1 à 18,
**caractérisé en ce que**
les éléments de traitement sont des dents (15, 16), qui s'étendent perpendiculairement au corps de base (1, 1', 1").
